# EUROPÄISCHE PATENTSCHRIFT

(11) **EP 0 988 411 B1**
(45) Veröffentlichungstag und Bekanntmachung des Hinweises auf die Patenterteilung: **02.10.2002**
(21) Anmeldenummer: 98939494.5
(22) Anmeldetag: 08.06.1998
(51) Int. Cl.: D06F 37/30

(54) **ANTRIEBSVORRICHTUNG FÜR EINE WASCHMASCHINE**
DRIVE DEVICE FOR A WASHING MACHINE
DISPOSITIF D'ENTRAINEMENT POUR UN LAVE-LINGE

(30) Priorität: 12.06.1997 DE 19724930
(43) Veröffentlichungstag der Anmeldung: 29.03.2000
(73) Patentinhaber: BSH Bosch und Siemens Hausgeräte GmbH, 81669 München (DE)
(72) Erfinder: HEYDER, Reinhard, D-13403 Berlin (DE); SKRIPPEK, Jörg, D-14641 Priort (DE)
(86) Internationale Anmeldenummer: EP9803421
(87) Internationale Veröffentlichungsnummer: WO98056974

(56) Entgegenhaltungen:
- EP-A- 0 413 915
- EP-A- 0 657 575
- EP-A- 0 780 507
- DE-A- 4 335 966
- FR-A- 1 354 594
- FR-A- 1 555 088

## Beschreibung

Die Erfindung betrifft eine Antriebsvorrichtung für eine Waschmaschine mit einer innerhalb einer Lagerhülse eines an einer Bodenwand eines Laugenbehälters angebrachten, steifen Tragteils über eine wenigstens annähernd horizontal liegende Welle gelagerten Wäschetrommel, die durch einen ebenfalls an der Rückseite des Laugenbehälters angebrachten, flachen Motor direkt angetrieben ist.

Solche Antriebsvorrichtungen sind aus der DE 39 27 426 A1 und der DE 43 41 832 A1 bekannt. Darin ist der Ständer des als kollektorloser Außenläufer-Gleichstrommotor ausgebildeten Motors unmittelbar auf der Lagerhülse des steifen Tragteils befestigt. Die Welle ist in der Lagerhülse gelagert und an ihrem äußeren Ende mit dem Läufer des Motors drehfest verbunden. Dieser Läufer ist hier ein sogenannter Außenläufer, der als Topf die Ständerwicklungen übergreift und als Permanentmagnete ausgebildete Pole trägt. Beim Waschautomaten gemäß der DE 43 41 832 A1 ist der Motor zusätzlich mit einer Dämmhaube umgeben, die vom Motor direkt an die umgebende Atmosphäre abgestrahlte Geräusche dämpft.

Die bekannten Antriebsvorrichtungen kapseln den Ständer, der durch Stromwärme in seinen Wicklungen einer erheblichen Temperaturbelastung ausgesetzt ist, durch einen topfförmig gestalteten Läufer (im Falle der DE 43 41 832 A1 zusätzlich durch die Schalldämmhaube) so stark, daß eine Kühlung des Motors überhaupt ausfällt. Dies wird vor allem auch dadurch unterstützt, daß ein derartiger direkt antreibender Motor wegen seiner notwendigerweise geringen Eigendrehzahlen kaum zu einer eigenen Kühlung durch den sich drehenden Läufer kommen kann. Daher sind die bekannten Antriebsvorrichtungen praktisch nur brauchbar, wenn sie durch eine Fremdkühlung vor schneller Überhitzung geschützt werden.

Die bekannten Antriebsvorrichtungen sind außerdem nicht als bereits fertig montierter Motor an das Herstellerwerk von Waschmaschinen lieferbar. Ihre Ständer und Läufer müssen getrennt angeliefert und im Waschmaschinenwerk erst miteinander montiert werden. Da in der Regel in einem Waschmaschinenwerk speziellen Montageeinrichtungen zur Komplettierung von Motorbaugruppen nicht vorhanden und auch nicht gewünscht sind, dürfte die Komplettierung der zunächst mit dem Laugenbehältersystem zu verbindenden Ständerbaugruppe durch die Außenläufer-Baugruppe regelmäßig nur ungenau erfolgen. Da an die Einhaltung eines kleinen und bei jedem Exemplar möglichst immer gleich großen Luftspalts zwischen den Ständerund den Läuferpolen sowie an die zentrierte Lagerung äußerst hohe Anforderungen gestellt werden, die bei der zuvor erwähnten Montage in einer Waschmaschinenfabrik nicht zu erfüllen sind, sind die bekannten Antriebsvorrichtungen praktisch nur sehr bedingt brauchbar.

Der Erfindung liegt die Aufgabe zugrunde, die eingangs bezeichnete Antriebseinrichtung kostengünstiger zu gestalten. Andererseits soll der Motor im Werk des Motorenherstellers komplettiert und geprüft werden können, ehe er bei einem Waschmaschinen-Hersteller eingebaut wird, und schließlich so konzipiert sein, daß er auch die Tragfunktion des Laugenbehälters übernehmen kann.

Erfindungsgemäß wird diese Aufgabe dadurch gelöst, daß der Ständer des Motors anstelle des steifen Tragteils mit der Bodenwand des Laugenbehälters verbunden ist und eine zentrale Lagerhülse mit einem oder zwei auf Abstand zueinander gehaltenen Wälzlagern für die Welle des Läufers aufweist, die an ihrem der Wäschetrommel zugewandten Ende eine bis etwa in die Ebene des trommelseitigen Wälzlagers reichende konzentrische Bohrung für die Aufnahme der Welle der Wäschetrommel hat, daß der Läufer eine am äußeren Ende seiner Welle befestigte Glokke besitzt, deren Rand zum Laugenbehälter weist, und daß am Ständer eine Anzahl von Erregerwicklungen mit Blechpaketen kreisförmig verteilt sind, die über Luftspalte am Innenumfang des Glockenrandes verteilten magnetisierbaren Polen gegenüberstehen.

Durch die erfindungsgemäße Ausgestaltung erhält der Motor eine kostengünstige Bauform, durch die kürzere Wellenzapfen an der Wäschetrommel möglich sind, die beim Transport geringeren Bauraum benötigt; denn der Motor nimmt mit seiner ohnehin notwendigen Wellenlänge bereits den erforderlichen Bauraum in Anspruch. Die Ausbildung des Ständers mit den Elementen eines steifen Tragteils läßt den Ersatz des Tragsterns für den Laugenbehälter zu. Dadurch werden am Aufbau des Laugenbehälters zusätzliche Kosten gespart.

Außerdem kann auf diese Weise der Motor im Herstellerwerk des Motorlieferanten komplett montiert und geprüft werden. Dort stehen die dafür geeigneten Montageund Prüfhilfsmittel zur Verfügung, so daß immer gleich genau montierte Motorbaugruppen im Waschmaschinenwerk angeliefert werden können.

Wenn gemäß einer besonders vorteilhaften Ausgestaltung der erfindungsgemäßen Antriebseinrichtung die in die konzentrische Bohrung eingeführte Welle der Wäschetrommel mit einer Zugschraube von außerhalb der Läuferwelle her in der Bohrung befestigt ist, kann zur Montage dieser Baugruppe anstelle eines sonst an dieser Stelle üblichen Guß-Tragsterns an der Bodenwand des Laugenbehältersystems der Ständer des kompletten Motors beispielsweise am Umfang der Bodenwand des Laugenbehälters mittels mehrerer Schrauben befestigt werden, ehe die Welle der Wäschetrommel von vorn in die Nabe des Läufers gesteckt wird. Der Läufer ist zu dieser Zeit bereits über die Wälzlager mit dem Ständer verbunden und wird mit einer zentralen Schraube von hinten gesichert. Diese Arbeitsvorgänge sind denen der Befestigung eines Tragsterns und einer Riemenscheibe gemäß den bisher üblichen Waschmaschinen-Konstruktionen äußerst gleichartig, so daß vom Montagepersonal keine völlig anderen Arbeitsvorgänge erlernt werden müssen.

Wenn gemäß einer vorteilhaften Ausführungsform der Erfindung die Welle der Wäschetrommel und die Bohrung aufeinander abgestimmte Konen geringer Neigung aufweisen, kann der Sitz der Wäschetrommel-Welle in der Welle des Läufers ohne eine eventuelle Gefahr des Lösens der Zugschraube erheblich verbessert werden.

In einer besonders vorteilhaften Weiterbildung der Erfindung können die Konen einen Neigungswinkel haben, der bei der gegebenen Materialpaarung zur Selbsthemmung führt. Dann ist die Löse-Gefahr sogar nahezu ausgeschlossen.

Von großem Vorteil ist eine Weiterbildung der Erfindung, bei der die Läuferwelle und die Glocke lösbar miteinander verbunden sind. Durch die zusammen mit den magnetisierbaren Polen abnehmbare Glocke sind die Erregerwicklungen sehr gut zugänglich. Ein Austausch einer solchen Erregerwicklung im Falle ihres Defektes ist daher keine Affäre.

Zur erleichterten und reproduzierbar genauen Montage der Erregerwicklungen und der magnetisierbaren Pole kann der Ständer mit einem ringförmigen Teil seiner im wesentlichen parallel zur Bodenwand des Laugenbehälters verlaufenden Partie und mit einem kragenartigen Teil für die Befestigung der Erregerwicklungen einerseits und der Läufer mit seiner Glocke und deren Rand andererseits einen ringförmigen Hohlraum bilden.

Der Motor kann gemäß einer vorteilhaften Ausführungsform der Erfindung weiterhin so ausgestaltet sein, daß die Spalte zwischen dem Rand und dem ringförmigen Ständerteil einerseits und zwischen der Glocke und dem kragenartigen Ständerteil andererseits durch labyrinthartige Formung gegen Eindringen von magnetisierbaren Fremdkörpern abgedichtet sind.

Anhand eines in der Zeichnung dargestellten Ausführungsbeispiels ist die Erfindung nachstehend erläutert. Es zeigen
- Fig.1: eine schematische Darstellung eines Waschmaschinen-Laugenbehälters mit einer innenliegend horizontal gelagerten Wäschetrommel, deren Antriebswelle gemeinsam mit der Nabe der Läuferglocke in der Lagerhülse des Ständers gelagert ist und
- Fig. 2: eine vergrößerte und geschnitten dargestellte Ansicht eines anderen Beispiels für einen erfindungsgemäßen und an der Bodenwand montierten Motor.

Der Laugenbehälter 1 ist auf hier nicht näher dargestellte Weise in einem ebenfalls nicht dargestellten Gehäuse einer Waschmaschine schwingend gelagert. An seiner Vorderwand 2 hat er eine Öffnung 3 zum Be- und Entladen der Wäschetrommel 4, die in der Bodenwand 6 des Laugenbehälters 1 um die horizontal liegende Achse 5 drehbar gelagert ist. Dazu dient die Welle 7, die an der Rückwand 8 der Wäschetrommel 4 drehfest mit ihr verbunden ist.

An der Bodenwand 6 des Laugenbehälters 1 ist ein Motor 9 montiert, dessen Ständertragteil 10 über den Flansch 11 drehfest mit der Peripherie der Bodenwand 6 verbunden ist. Auf dem kragenartigen Teil 16 des ringförmigen Teils 17 der im wesentlichen parallel zur Bodenwand 6 verlaufenden Partie des Ständers 10 sind mehrere Erregerwicklungen 12 verteilt und korrespondieren während der Drehung des Läufers 13 über Luftspalte 37 abwechselnd mit dessen magnetisierbaren Polen 14, die ebenfalls segmentartig am inneren Umfang des Randes 15 der Glokke 18 des Läufers 13 verteilt sind. Der magnetische Rückfluß der Magnetsegmente 14 wird über den ferromagnetischen Rand 15 gebildet. Dadurch kann der Motor seine Antriebsmomente unmittelbar über den Wellenzapfen 7 in die Wäschetrommel 4 einleiten. Dabei nimmt der Ständer 10 des Motors 9 wie ein durch ihn ersetzter Tragstern auch alle Lagerkräfte auf.

Die Welle 7 der Wäschetrommel 4 ist sehr kurz gehalten und ragt in einen nur kurzen Konus 19 der Läuferwelle 20. Diese Welle 20 ist über Wälzlager 21 und 22 in einer Lagerhülse 23 des Ständers 10 gelagert und reicht mit ihrem zur Wäschetrommel 4 weisenden Ende (Konus 19) bis in die Ebene des inneren Wälzlagers 22. Dadurch nimmt die Wäschetrommel 4 mit ihrer kurzen Welle 7 gegenüber bekannten Antriebsvorrichtungen dieser Art für eventuelle Transporte einen nur kleinen Stauraum ein.

Die konzentrische Bohrung 28 kann zur sicheren Montage der Trommelwelle 7 in einen Konus 19 mit flachem Winkel auslaufen, der geeignet ist, bei der gegebenen Materialpaarung die Welle 7 im Reibsitz an der Welle 20 des Läufers 13 zu halten. Dann kann bei Wartungsarbeiten auch nach der Entfernung der Zugschraube 29 die Welle 7 noch sicher im Konus 19 gehalten werden.

Da der Ständer 10 einen sonst üblichen Tragstern für den Laugenbehälter 1 ersetzt, kann hierdurch ein besonderes Bauteil eingespart werden.

Gemäß Fig. 2 ist die Bodenwand *6 des Laugenbehälters 1* mit einem Tragstern versteift, der Bestandteil des Ständers 10 ist. Der Tragstern hat drei Speichen, von denen die beiden nach unten zeigenden Speichen aus der Zeichnungsebene hinausreichen und daher nicht sichtbar sind. Lediglich die nach oben weisende Speiche 24 ist in der Schnittzeichnung der Fig. 2 sichtbar. An den Außenenden 25 der Speichen ist der umgebogene Flansch 26 der Bodenwand 6 des Laugenbehälters mittels Schrauben 27 mit dem Tragstern fest verbunden.

Die Lagerhülse 23 des Ständers 10 enthält Lagersitze für Wälzlager 21 und 22, deren Innenringe mit einer guten Passung auf die Läuferwelle 20 aufgesteckt sind. Am inneren Ende (Konus 19) der Welle 20 ist die Wäschetrommelwelle 7 in die konzentrische Bohrung 28 der Welle 20 des Läufers 13 gesteckt und mittels einer zentralen Zugschraube 29 gesichert, so daß diese den Läufer 13 über dessen Welle 20 und die Innenringe der Wälzlager 21 und 22 drehfest mit der Wäschetrommel 4 verbindet.

Der ringförmige Teil 17 des Ständers 10 trägt an seiner vom Laugenbehälter abgewandten Seite einen kurzen zylindrischen Teil 30 mit einem außen angebrachten Ansatz 31. Konzentrisch dazu ist am ringförmigen Teil 17 des Ständers mit kleinerem Radius aber größerer Tiefe ein kragenartiges Teil 16 angebracht, auf dem die Erregerwicklungen 12 befestigt sind. Am äußeren Ende taucht der Rand des kragenartigen Teils 16 in eine innere Ringnut 32 der Glocke 18 des Läufers 13 ein. Beide bilden miteinander eine Labyrinthdichtung 33. Der Rand 15 der Glocke 18 taucht ebenfalls labyrinthartig in den Absatz 31 des zylindrischen Teils 17 ein, so daß auch dort eine Labyrinthdichtung 34 entsteht. Beide Labyrinthdichtungen 33 und 34 bilden zusammen mit ihren angrenzenden Partien am Ständer 10 (zylindrischer Teil 30, ringförmiger Teil 17 und kragenartiger Teil 16) und am Läufer 13 (Rand 15 und Glocke 18) einen ringförmigen Hohlraum für die Erregerwicklungen und die magnetisierbaren Pole 14. Durch die Labyrinthdichtungen 33 und 34 ist dieser Hohlraum vor dem Eindringen von insbesondere magnetisierbaren Staubteilchen sehr gut geschützt. Die Läuferglocke 18 ist zur besseren Lüftung und Kühlung der Erregerwicklungen 12 und magnetisierbaren Pole 15 zwischen ihrer Welle 20 und dem Glockenrand 15 nanahe bei der Labyrinthdichtung 33 mit Durchbrüchen 35 ausgestattet. Diese Durchbrüche können vorteilhafterweise an ihren Kanten so geformt sein, daß der Zugang von Kühlluft durch diese Durchbrüche hindurch im Sinne einer Ventilatorwirkung unterstützt wird. Zur Verbesserung der Kühlwirkung können an den Durchbrüchen oder in deren Nähe noch sogenannte Wirbler angebracht sein, die für eine Verwirbelung der Kühlluft sorgen, damit diese besseren Kontakt mit den Erregerwicklungen 12 bzw. dem kragenartigen Teil 16, an dem sie montiert sind, erhält.

Der Motor ist hier als elektronisch kommutierter Gleichstrommotor ausgebildet. Er kann aber auch als sogenannter geschalteter Reluktanzmotor ausgeführt werden. In diesem Fall besteht zumindest der Rand 15 der Läuferglocke 18 bzw. dessen innere Auflage aus einem ferromagnetisch relativ schlecht leitenden Material. Der Aufbau des Ständers ist mit dem eines elektronisch kommutierten Gleichstrommotors vergleichbar. Der Vorteil des Reluktanzmotors besteht insbesondere in einer kostengünstigeren Gestaltung des Läufers (keine teuren Magnetwerkstoffe).

Die Läuferglocke 18 ist mit der Welle 20 des Läufers 13 über dieselbe Zugschraube 29 verbunden, die zur Besfestigung der Welle 7 der Wäschetrommel 4 dient. Allerdings ist zur Vormontage und vorläufigen Halterung dieser Verbindung eine großflächige Scheibe 36 mit einer topfartigen Vertiefung in die Senkung für den Kopf der Schraube 29 gepreßt. Für Zwecke des Transports des Motors reicht diese Art der Verbindung aus. Danach wird sie von der Zugschraube 29 endgültig gesichert. Durch eine Profilwellen-, Profilnaben-, Paßfeder-, Kegel- oder Keilnutverbindung kann diese Verschraubung in nicht dargestellter Weise formschlüssig ergänzt

## Patentansprüche

1. Antriebsvorrichtung für eine Waschmaschine mit einer innerhalb einer Lagerhülse (23) eines an einer Bodenwand (6) eines Laugenbehälters (1) angebrachten, steifen Tragteils (10) über eine wenigstens annähernd horizontal liegende Welle (7) gelagerten Wäschetrommel (4), die durch einen ebenfalls an der Rückseite des Laugenbehälters (1) angebrachten, flachen Motor (9) direkt angetrieben ist, wobei der Ständer (10) des Motors (9) anstelle des steifen Tragteils mit der Bodenwand (6) des Laugenbehälters (1) verbunden ist, der Läufer (13) des Motors (9) aus einer den Motor umfassenden Glocke (18) besteht, deren Rand (15) zum Laugenbehälter (1) weist, am Ständer (10) eine Anzahl von Erregerwicklungen (12) kreisförmig verteilt sind, die über Luftspalte (37) am Innenumfang des Glockenrandes (15) verteilten, magnetisierbaren Polen (14) gegenüberstehen, und der Ständer (10) eine zentrale Lagerhülse (23) mit einem oder zwei auf Abstand zueinander gehaltenen Wälzlagern (21 und 22) für ein mit der Wäschetrommel (4) verbundenes Drehteil (7, 20) aufweist, **dadurch gekennzeichnet, daß** das durch die Wälzlager (21, 22) getragene Drehteil eine Welle (20) ist, an deren äußerem Ende die Läuferglocke (18) lösbar befestigt ist und die an ihrem der Wäschetrommel (4) zugewandten Ende eine bis etwa in die Ebene des trommelseitigen Wälzlagers (22) reichende konzentrische Bohrung (28) für die Aufnahme der Welle (7) der Wäschetrommel (4) hat.

2. Antriebsvorrichtung nach Anspruch 1, **dadurch gekennzeichnet, daß** die in die konzentrische Bohrung (28) eingeführte Welle (7) der Wäschetrommel (4) mit einer Zugschraube (29) von außerhalb der Läuferwelle (20) her in der Bohrung (28) befestigt ist.

3. Antriebsvorrichtung nach Anspruch 2, **dadurch gekennzeichnet, daß** die Welle (7) der Wäschetrommel (4) und die Bohrung (28) aufeinander abgestimmte Konen (19) geringer Neigung aufweisen.

4. Antriebsvorrichtung nach Anspruch 3, **dadurch gekennzeichnet, daß** die Konen (19) einen Neigungswinkel haben, der bei der gegebenen Materialpaarung zur Selbsthemmung führt.

5. Antriebsvorrichtung nach einem der Ansprüche 1 bis 4, **dadurch gekennzeichnet, daß** die Läuferwelle (20) und die Glocke (18) lösbar miteinander verbunden sind.

6. Antriebsvorrichtung nach einem der vorstehenden Ansprüche, **dadurch gekennzeichnet, daß** der Ständer (10) mit einem ringförmigen Teil (17) seiner im wesentlichen parallel zur Bodenwand (6) des Laugenbehälters (1) verlaufenden Partie und mit einem kragenartigen Teil (16) für die Befestigung der Erregerwicklungen (12) einerseits und der Läufer (13) mit seiner Glocke (18) und deren Rand (15) andererseits einen ringförmigen Hohlraum bildet.

7. Antriebsvorrichtung nach Anspruch 6, **dadurch gekennzeichnet, daß** die Spalte (33, 34) zwischen dem Rand (15) und dem ringförmigen Ständerteil (17) einerseits und zwischen der Glocke (18) und dem kragenartigen Ständerteil (16) andererseits durch labyrinthartige Formung gegen Eindringen von magnetisierbaren Fremdkörpern abgedichtet sind.

## Claims

1. Drive device for a washing machine with a laundry drum (4), which is mounted by way of an at least approximately horizontally disposed shaft (7) within a bearing sleeve (23) of a rigid support member (10) mounted at base wall (6) of a washing solution container (1) and which is directly driven by a flat motor (9) similarly mounted at the rear side of the washing solution container (1), wherein the stator (10) of the motor (9) instead of the stiff support member is connected with the base wall (6) of the washing solution container (1), the rotor (13) of the motor (9) consists of a bell (18), which surrounds the motor and the edge (15) of which faces towards the washing solution container (1), a plurality of excitation windings (12) are arranged in circular distribution at the stator (10) and by way of air gaps (37) are disposed opposite magnetisable poles (14) distributed at the inner circumference of the bell edge (15), and the stator (10) comprises a central bearing sleeve (23) with one or two roller bearings (21 and 22), which are arranged at a spacing from one another, for a rotary part (7, 20) connected with the laundry drum (4) **characterised in that** the rotary part carried by the roller bearings (21, 22) is a shaft (20), at the outer end of which there is detachably fastened the rotor bell (18) and which has at its end facing the laundry drum (4) a concentric bore (28), which extends approximately to the plane of the roller bearing (22) at the drum side for reception of the shaft (7) of the laundry drum (4).

2. Drive device according to claim 1, **characterised in that** the shaft (7), which is guided in the concentric bore (28), of the laundry drum (4) is fastened by a tension screw (29) from outside the rotor shaft (20) in the bore (28).

3. Drive device according to claim 2, **characterised in that** the shaft (7) of the laundry drum (4) and the bore (28) have cones (19) of small inclination matched to one another.

4. Drive device according to claim 3, **characterised in that** the cones (19) have an angle of inclination which leads to self-locking for the given material pair.

5. Drive device according to one of claims 1 to 4, **characterised in that** the rotor shaft (20) and the bell (18) are detachably connected together.

6. Drive device according to one of the preceding claims, **characterised in that** the stator (10), by an annular part (17) of its partition extending substantially parallelly to the base wall (6) of the washing solution container (1) and by a collar-like part (16) for the fastening of the excitation windings (12), on the one hand and the rotor (13), by its bell (18) and the edge (15) thereof, on the other hand form an annular cavity.

7. Drive device according to claim 6, **characterised in that** the gaps (33, 34) between the edge (15) and the annular stator part (17) on the one hand and between the bell (18) and the collar-like stator part (16) on the other hand are sealed off by labyrinth-like shaping against ingress of magnetisable foreign bodies.

## Revendications

1. Dispositif d'entraînement pour un lave-linge comprenant un tambour à linge (4) monté, par le biais d'un arbre (7) au moins à peu près horizontal, à l'intérieur d'un coussinet (23) d'un élément porteur (10) rigide installé sur une paroi de fond (6) d'une cuve à lessive (1), lequel tambour à linge est entraîné directement par un moteur plat (9) également installé sur le côté postérieur de la cuve à lessive (1), le stator (10) du moteur (9) étant relié à la paroi de fond (6) de la cuve à lessive (1) à la place de l'élément porteur rigide, le rotor (13) du moteur (9) étant formé d'une cloche (18) qui entoure le moteur et dont le bord (15) est dirigé vers la cuve à lessive (1), un nombre d'enroulements inducteurs (12) étant répartis de manière circulaire sur le stator (10), lesquels enroulements inducteurs (12) sont situés face à des pôles magnétisables (14) répartis sur la circonférence interne du bord (15) de la cloche, en ménageant des entrefers (37), et le stator (10) étant pourvu d'un coussinet central (23) avec un ou deux roulements (21 et 22) maintenus à une distance l'un de l'autre pour un élément rotatif (7, 20) relié au tambour à linge (4), **caractérisé en ce que** l'élément rotatif porté par les roulements (21, 22) est un arbre (20) sur l'extrémité extérieure duquel la cloche (18) du rotor est fixée de manière détachable et qui comporte, à son extrémité tournée vers le tambour à linge (4), un alésage concentrique (28) arrivant à peu près dans le plan du roulement (22) situé sur le côté du tambour et destiné à recevoir l'arbre (7) du tambour à linge (4).

2. Dispositif d'entraînement selon la revendication 1, **caractérisé en ce que** l'arbre (7) du tambour à linge (4) introduit dans l'alésage concentrique (28) est fixé dans l'alésage (28) depuis l'extérieur de l'arbre (20) du rotor au moyen d'une vis de tension (29).

3. Dispositif d'entraînement selon la revendication 2, **caractérisé en ce que** l'arbre (7) du tambour à linge (4) et l'alésage (28) présentent des cônes (19) d'inclinaison réduite adaptés l'un à l'autre.

4. Dispositif d'entraînement selon la revendication 3, **caractérisé en ce que**, **caractérisé en ce que** les cônes (19) présentent un angle d'inclinaison entraînant, avec l'appariement des matériaux donnés, un blocage automatique.

5. Dispositif d'entraînement selon l'une des revendications 1 à 4, **caractérisé en ce que** l'arbre (20) du rotor et la cloche (18) sont reliés l'un à l'autre de manière détachable.

6. Dispositif d'entraînement selon l'une quelconque des revendications précédentes, **caractérisé en ce que** le stator (10) avec une partie annulaire (17) de sa partie essentiellement parallèle à la paroi de fond (6) de la cuve à lessive (1) et une partie (16) similaire à une collerette pour la fixation des enroulements inducteurs (12) d'une part, le rotor (13) avec sa cloche (18) et son bord (15) d'autre part forment un espace creux annulaire .

7. Dispositif d'entraînement selon la revendication 6, **caractérisé en ce que** les fentes (33, 34) entre le bord (15) et la partie annulaire (17) du stator d'une part, et entre la cloche (18) et la partie (16) du stator similaire à une collerette d'autre part, sont rendues étanches à la pénétration de corps étrangers magnétisables grâce à une formation en labyrinthe.
